# EUROPÄISCHE PATENTSCHRIFT

(11) **EP 2 604 244 B1**
(45) Veröffentlichungstag und Bekanntmachung des Hinweises auf die Patenterteilung: **31.07.2019**
(21) Anmeldenummer: 12008342.3
(22) Anmeldetag: 14.12.2012
(51) Int. Cl.: A61H 33/06

(54) **Vorrichtung zum Aufgießen von Flüssigkeit auf die Steinpackung eines Saunaofens**
Device for pouring liquid onto the stone packing of a sauna stove
Dispositif de versement de liquide sur l'empierrement d'un four pour sauna

(30) Priorität: 14.12.2011 DE 202011109012 U
(43) Veröffentlichungstag der Anmeldung: 19.06.2013
(73) Patentinhaber: Pfleghardt, Stefan, 90556 Seukendorf (DE); Taubmann, Harald, 90579 Langenzenn (DE)
(72) Erfinder: Pfleghardt, Stefan, 90556 Seukendorf (DE); Taubmann, Harald, 90579 Langenzenn (DE)
(74) Vertreter: Heimler, Rainer

(56) Entgegenhaltungen:
- EP-A1- 0 273 529
- EP-A1- 2 092 926
- EP-A1- 2 111 836
- DE-U1- 20 213 349
- JP-A- 2001 190 631

## Beschreibung

### Gebiet der Erfindung

Die Erfindung betrifft eine Vorrichtung zum fernsteuerbaren Aufgießen von Flüssigkeit auf die Steinpackung eines Saunaofens, welche Vorrichtung wenigstens einen mit der Flüssigkeit befüllbaren Vorratsbehälter und wenigstens eine über eine Steuerelektronik fernsteuerbare Pumpe enthält, die die Flüssigkeit über eine Ansaugleitung aus dem Vorratsbehälter ansaugt und über eine Ablaufleitung an eine oberhalb der Steinpackung des Saunaofens angeordnete Sprüheinrichtung weiterleitet.

Eine Sauna ist hinreichend bekannt. Ebenfalls ist bekannt, in periodischen Abständen zum Erzeugen eines Dampfstoßes Wasser mit einem geeigneten Gerät, zum Beispiel mit einer Schöpfkelle, auf die stark erhitzten Steine des Saunaofens aufzugießen. Dieser Dampfstoß wird von den Benutzern als sehr angenehm empfunden und verstärkt die Wirkung des Saunierens.

Der Gang in die Sauna gewinnt immer mehr an Bedeutung, und viele Benutzer einer derartigen Wohlfühloase finden es als sehr störend, für jeden Aufguss aufzustehen und zu dem Saunaofen zu gehen, um Wasser mit einer Schöpfkelle auf die Steine des Saunaofens zu gießen. Dabei kann es vorkommen, dass der durch das verdampfende Wasser des Aufgusses entstehende Dampfschwall in seiner besonders starken Wirkung in der Nähe der Decke der Saunakabine bereits wieder mehr oder weniger weit abgeklungen ist, bis die den Aufguss durchführende Person wieder auf ihren Saunaplatz zurückgekehrt ist. Außerdem besteht bei dem Aufgussvorgang die Gefahr von Verbrennungen, da oberhalb der Steine eine Lufttemperatur von über 170°C herrscht und das Wasser schlagartig verdampft.

### Stand der Technik

Aus der EP 2 092 926 A1 ist eine Vorrichtung der eingangs erwähnten Art bekannt, die jedoch keine Sicherheit gegen Überschwemmung der Saunakabine bei fehlerhaftem Arbeiten der Pumpe oder bei Verstopfung von Leitungen zwischen der Pumpe und der Sprüheinrichtung bietet, zumal ein direkter Anschluss an das Wasserversorgungsnetz vorhanden ist. Außerdem befinden sich alle Komponenten der Aufgussvorrichtung innerhalb der Saunakabine, was aus Sicherheitsgründen nicht zu empfehlen ist. Ferner ist nichts über die Art der Fernsteuerung des Aufgussvorganges offenbart.

Aus der DE 32 44 127 A1 ist eine Vorrichtung der eingangs erwähnten Art bekannt, die einen mit einer Wasserzuleitung verbundenen Wasserauslauf, ein in die Wasserzuleitung eingeschaltetes, normalerweise geschlossenes Sperrventil und ein an einem Betätigungselement des Sperrventils befestigtes Zugseil aufweist, das an einer Befestigungsstelle der Saunakabine befestigt und durch Ösenringe lose geführt ist, so dass im Griffbereich der auf einer Ruhebank befindlichen Saunabenutzer girlandenförmige Seilabschnitte gebildet sind. Durch Zug an diesen Seilabschnitten kann das Sperrventil geöffnet und damit ein Wasseraufguss vorgenommen werden, ohne dass ein Saunabenutzer sich von seiner Ruhebank zu erheben braucht.

Bei dieser bekannten Vorrichtung besteht die Gefahr einer Verletzung durch das Zugseil und die damit verbundenen Mechaniken. Außerdem kann bei einem Fehler des Sperrventils, wenn dieses beispielsweise nicht mehr richtig schließt, nicht verhindert werden, dass das unter Druck stehende Wasser des Wasserzulaufs eine Überschwemmung der Saunakabine herbeiführt oder das Wasser in großen Mengen in Kontakt mit elektrischen Heizstäben oder Bauteilen kommt.

Ferner ist aus der DE 32 48 747 A1 eine Aufgussvorrichtung für Aufgüsse in Saunakabinen bekannt, bestehend aus einem Wassergefäß mit einem Wasservorratsraum, der eine durch ein Ventil absperrbare Wasserabflussöffnung aufweist, sowie aus einem am Wassergefäß angeordneten Stellmotor zum Öffnen des Ventils und mindestens einer von Plätzen der betreffenden Saunakabine aus bedienbaren Fernbedienungsvorrichtung zum Bedienen des Stellmotors. Dieser Stellmotor ist ein pneumatischer Stellmotor, der durch eine Luftdruckvorrichtung betätigt werden kann, die vorzugsweise einen manuell zusammendrückbaren, über einen flexiblen Schlauch mit dem Stellmotor verbundenen Ball oder dergleichen aufweist.

Bei dieser bekannten Aufgussvorrichtung ist der manuell zusammendrückbare, über einen flexiblen Schlauch mit dem Stellmotor verbundene Ball immer nur von einem Saunabenutzer erreichbar, so dass die anderen Saunabenutzer die Aufgussvorrichtung nicht bedienen können. Außerdem besteht die Gefahr, dass bei einem fehlerhaften Arbeiten des Stellmotors bzw. des Ventils das gesamte in dem Wassergefäß befindliche Wasser sich vollständig über den Saunaofen ergießt und die Saunakabine überschwemmt.

### Aufgabe der Erfindung

Ausgehend von dem vorstehend beschriebenen Stand der Technik liegt der Erfindung die Aufgabe zugrunde, eine Vorrichtung zum Aufgießen von Flüssigkeit aus wenigstens einem Vorratsbehälter auf die Steinpackung eines in einer Saunakabine angeordneten Saunaofens zu schaffen, die eine erhöhte Sicherheit bietet und bei der sowohl der Wasseraufguss selbst als auch ein etwa zusätzlich gewünschter Zusatz beliebiger Duftkonzentrate oder anderer Stoffe, wie ätherischer Öle, von jedem Platz der Saunakabine aus steuerbar ist, ohne dass die Nachteile der bekannten Vorrichtungen eintreten. Außerdem soll vermieden werden, das Trinkwasser gemäß DIN EN 1717 zu schützen, was erforderlich wäre, wenn eine direkte Trinkwasserleitung in die Saunakabine verlaufen würde, wie das beim Stand der Technik teilweise der Fall ist.

### Lösung der Aufgabe

Diese Aufgabe wird durch eine Vorrichtung mit den Merkmalen des Anspruchs 1 gelöst. Weitere vorteilhafte Ausgestaltungen der Erfindung sind in den Unteransprüchen angegeben.

### Vorteile der Erfindung

Die mit der Erfindung erzielten Vorteile bestehen insbesondere darin, dass die Vorrichtung für ihren Betrieb keinen Anschluss an die ständig unter Druck stehende öffentliche Wasserleitung benötigt, wodurch sowohl ein Schutz gemäß DIN EN 1717 als auch die Gefahr von Überschwemmungen vermieden werden, dass die Häufigkeit und die Dauer eines Aufgusses von jedem Saunaplatz aus genau dosierbar sind, dass keine Gefahr von Verbrennungen oder anderen Verletzungen besteht, dass die Vorrichtung auch nachträglich an bereits bestehende Saunen mit wenig Aufwand montiert werden kann, dass innerhalb der Saunakabine keine stromführenden Teile vorhanden sind und die elektrische Sicherheit durch die Verwendung einer niedrigen Spannung von 12 Volt sehr hoch ist.

### Kurzbeschreibung der Figuren

Ein Ausführungsbeispiel der Erfindung ist in der Zeichnung dargestellt und wird im Folgenden näher beschrieben.

Es zeigen
- Fig. 1: eine Vorrichtung gemäß der Erfindung in einer symbolischen Darstellung der Einzelteile sowie eine Draufsicht auf einen Saunaofen,
- Fig. 2: die Unteransicht einer Sprüheinrichtung und ihre Befestigung in einer Wand einer Saunakabine,
- Fig. 3: eine Vorrichtung mit drei Vorratsbehältern für drei verschiedene Aufgussmischungen und
- Fig. 4: eine Vorrichtung mit einem Vorratsbehälter mit drei Kammern für drei verschiedene Aufgussmischungen.

### Funktionsbeschreibung

Gemäß Fig. 1 werden in einem außerhalb der Saunakabine 2 aufgestellten Vorratsbehälter 4, beispielsweise aus Glas oder Kunststoff, Aufgusswasser und Duftkonzentrat bzw. ätherisches Öl durch ein unter dem Vorratsbehälter 4 angebrachtes Magnetrührgerät 16 vermischt, wodurch eine gleichmäßige Emulsion der Aufgussmischung entsteht.

Durch eine Pumpeinrichtung 5, enthaltend eine Pumpe 7, wird diese Aufgussmischung über eine gegen Öl und Lösungsmittel resistente Ansaugleitung 8, beispielsweise aus Silikon, angesaugt und durch eine Ablaufleitung 9 einer rohrförmigen Sprüheinrichtung 12 zugeführt und über der Steinpackung 3 des Saunaofens 1 vergossen.

Vor der Ablaufleitung 9 ist eine Abzweigung 13 angeordnet, über die im Fall einer Durchflussbehinderung innerhalb der Ablaufleitung 9 und/oder der Sprüheinrichtung 12 die von der Pumpe 7 geförderte Aufgussmischung über eine Überlaufleitung 10 in den Vorratsbehälter 4 zurückfließt.

Die Steuerung der Aufgussmenge und die zeitliche Abfolge der Aufgüsse erfolgt über eine hochpräzise Steuerelektronik 6, die über einen Funkempfänger 17 von einem Funksender 18 angesteuert wird, der von jedem Saunabenutzer in der Saunakabine 2 bedient werden kann.

Der Vorratsbehälter 4 mit dem Magnetrührgerät 16, die Pumpeinrichtung 5 mit der Pumpe 7 und den Leitungen 8, 9, 10 sowie die Steuerelektronik 6 sind außerhalb der Saunakabine 2 angeordnet, und die Sprüheinrichtung 12 erstreckt sich durch eine Wand 11 der Saunakabine 2.

Durch ein druckloses Aufgießen und einer speziellen Schlauchmontage ist die Vorrichtung auslaufsicher, und die Flüssigkeit aus dem Vorratsbehälter 4 kann nicht fälschlicherweise neben den Ofen oder gar auf Menschen gespritzt werden oder bei einem Ausfall der Pumpe 7 eine Überschwemmung hervorrufen.

Die Pumpe 7, das Magnetrührgerät 16, die Steuerelektronik 6 und der Funkempfänger 17 erhalten ihre Stromversorgung aus einem ebenfalls außerhalb der Saunakabine 2 angeordneten Netzteil 14 mit gefahrloser Betriebsspannung, zum Beispiel 12 V/DC.

Sowohl der Vorratsbehälter 4 mit dem Magnetrührgerät 16 als auch die Pumpeinrichtung 5 und die Steuerelektronik 6 sind in getrennten Gehäusen untergebracht. Durch diesen modularen Aufbau ist es bei Bedarf möglich, die gesamte Vorrichtung von außen in die Wand 11 der Saunakabine 2 einzubauen.
Fig. 2 zeigt die Sprüheinrichtung 12 von unten. Sie besteht aus einem durch die Wand 11 der Saunakabine 2 sich erstreckenden und mit dieser Wand 11 lösbar verschraubten, auswechselbaren Rohr, das oberhalb der Steinpackung 3 des Saunaofens 1 verläuft und eine Reihe von Öffnungen 15 für den Austritt der Aufgussmischung aufweist.

Nach Fig. 3 enthält die Vorrichtung drei Vorratsbehälter 4 mit je einem Magnetrührgerät 16, ferner drei Pumpeinrichtungen 5, enthaltend je eine Pumpe 7, durch die die Aufgussmischung über je eine Ansaugleitung 8 angesaugt und durch je eine Ablaufleitung 9 und weitere Leitungen 20 der Sprüheinrichtung 12 zugeführt und über der Steinpackung 3 des Saunaofens 1 vergossen wird.

Vor der Ablaufleitung 9 ist auch hier, wie in Fig. 1, je eine Abzweigung 13 angeordnet, über die im Fall einer Durchflussbehinderung innerhalb der zugehörigen Ablaufleitung 9 und/oder der weiteren Leitungen 20 und/oder der Sprüheinrichtung 12 die von der jeweiligen Pumpe 7 geförderte Aufgussmischung über die zugehörige Überlaufleitung 10 in den zugehörigen Vorratsbehälter 4 zurückfließt.

Die drei Vorratsbehälter 4 werden mit Aufgussmischungen mit unterschiedlichen Duftstoff- und/oder ölkonzentraten gefüllt, die von der Saunakabine 2 aus über den Funksender 18, den Funkempfänger 17, die Steuerelektronik 6 durch Ansteuern der zugehörigen Pumpe 7 ausgewählt werden können.

Die Steuerung der Aufgussmenge und die zeitliche Abfolge der Aufgüsse sind auch hier entsprechend der Beschreibung zu Fig. 1 möglich.

In Fig.4 ist eine Variante zu der Vorrichtung nach Fig. 3 dargestellt. Hier enthält der Vorratsbehälter 4 drei Kammern, die mit Aufgussmischungen mit unterschiedlichen Duftstoff- und/oder ölkonzentraten gefüllt sind, wobei die Ansaugleitung 8 in drei Leitungen aufgeteilt und mit drei von der Steuerelektronik 6 steuerbaren Schließeinrichtungen 19, insbesondere Magnetventilen, versehen ist, über die die gewünschten Duftstoff- und/oder Ölkonzentrate auswählbar sind.

## Patentansprüche

1. Vorrichtung zum fernsteuerbaren Aufgießen von Flüssigkeit auf die Steinpackung (3) eines Saunaofens (1), welche Vorrichtung wenigstens einen mit der Flüssigkeit befüllbaren Vorratsbehälter (4) und wenigstens eine über eine Steuerelektronik (6) fernsteuerbare Pumpe (7) enthält, die die Flüssigkeit über eine Ansaugleitung (8) aus dem Vorratsbehälter (4) ansaugt und über eine Ablaufleitung (9) an eine oberhalb der Steinpackung (3) des Saunaofens (1) angeordnete Sprüheinrichtung (12) weiterleitet,
**dadurch gekennzeichnet, dass** die Fernsteuerung der Pumpe (7) drahtlos erfolgt und dass zwischen der Pumpe (7) und der Ablaufleitung (9) eine Abzweigung (13) angeordnet ist, über die im Fall einer Durchflussbehinderung innerhalb der Ablaufleitung (9) und/oder der Sprüheinrichtung (12) die angesaugte Flüssigkeit über eine Überlaufleitung (10) in den Vorratsbehälter (4) zurückfließt, wobei der Saunaofen (1) mit der Steinpackung (3) und die Sprüheinrichtung (12) innerhalb einer Saunakabine (2) und der Vorratsbehälter (4), die Steuerelektronik (6), die wenigstens eine Pumpe (7), die Ansaugleitung (8), die Ablaufleitung (9), die Überlaufleitung (10) und die Abzweigung (13) außerhalb der Saunakabine (2) angeordnet sind.

2. Vorrichtung nach Anspruch 1, **dadurch gekennzeichnet, dass** die Pumpe (7) über die Steuerelektronik (6) und über einen innerhalb der Saunakabine (2) angeordneten Funksender (18) und einen außerhalb der Saunakabine (2) angeordneten Funkempfänger (17) drahtlos fernsteuerbar ist.

3. Vorrichtung nach einem der Ansprüche 1 oder 2, **dadurch gekennzeichnet, dass** die Sprüheinrichtung (12) aus einem durch die Wand (11) der Saunakabine (2) sich erstreckenden und mit dieser Wand (11) lösbar verschraubten, austauschbaren Rohr besteht, das innerhalb der Saunakabine (2) oberhalb der Steinpackung (3) des Saunaofens (1) verläuft und eine Reihe von Öffnungen (15) für den Austritt der Flüssigkeit aufweist.

4. Vorrichtung nach einem der Ansprüche 1 bis 3, **dadurch gekennzeichnet, dass** die in dem Vorratsbehälter (4) befindliche Flüssigkeit aus Wasser oder aus einer Aufgussmischung aus Wasser mit Duftstoffen und/oder ätherischen Ölen besteht.

5. Vorrichtung nach einem der Ansprüche 1 bis 4, **dadurch gekennzeichnet, dass** außerhalb der Saunakabine (2) mehrere Vorratsbehälter (4) mit je einer Pumpe (7) mit Steuerelektronik (6) vorhanden sind, die mit Aufgussmischungen mit unterschiedlichen Duftstoff- und/oder Ölkonzentraten gefüllt sind, die durch die über die Steuerelektronik (6) fernsteuerbaren Pumpen (7) auswählbar sind.

6. Vorrichtung nach einem der Ansprüche 1 bis 4, **dadurch gekennzeichnet, dass** nur ein Vorratsbehälter (4) vorhanden ist, der mehrere Kammern enthält, die mit Aufgussmischungen mit unterschiedlichen Duftstoff- und/oder Ölkonzentraten gefüllt sind, wobei die Ansaugleitung (8) entsprechend der Anzahl der Kammern aufgeteilt und mit über die Steuerelektronik (6) fernsteuerbaren Schließeinrichtungen (19) versehen ist, über die die gewünschten Duftstoff- und/oder Ölkonzentrate auswählbar sind.

7. Vorrichtung nach Anspruch 6, **dadurch gekennzeichnet, dass** die Schließeinrichtungen (19) aus Magnetventilen bestehen.

8. Vorrichtung nach einem der Ansprüche 4 bis 7, **dadurch gekennzeichnet, dass** unter dem Vorratsbehälter (4) zum Verrühren der Aufgussmischung ein Magnetrührgerät (16) angebracht ist.

9. Vorrichtung nach Anspruch 8, **dadurch gekennzeichnet, dass** die Stromversorgung der Steuerelektronik (6), der Pumpe (7), des Magnetrührgeräts (16) und des Funkempfängers (17) aus einem außerhalb der Saunakabine (2) angeordneten Netzteil (14) mit gefahrloser Betriebsspannung in Höhe von 12 V/DC erfolgt.

10. Vorrichtung nach einem der Ansprüche 8 oder 9, **dadurch gekennzeichnet, dass** der Vorratsbehälter (4) mit dem Magnetrührgerät (16), die Pumpe (7) und die Steuerelektronik (6) mit dem Funkempfänger (17) jeweils in getrennten Gehäusen (5) untergebracht sind.

## Claims

1. Apparatus for pouring liquid onto the stone packing (3) of a sauna stove (1) by remote control, which apparatus comprises at least one storage container (4), which can be filled with the liquid, and at least one pump (7), which can be controlled remotely via control electronics (6) and takes in the liquid from the storage container (4) via an intake line (8) and transfers it, via a discharge line (9), to a spray device 12), which is arranged above the stone packing (3) of the sauna stove (1), **characterized in that** the pump (7) is controlled remotely in wireless fashion, and **in that** the pump (7) and the discharge line (9) have arranged between them a branch line (13), via which, in the case of throughflow obstruction within the discharge line (9) and/or the spray device (12), the liquid taken in flows back into the storage container (4) via an overflow line (10), wherein the sauna stove (1) with the stone packing (3) and the spray device (12) are arranged within a sauna cabin (2), and the storage container (4), the control electronics (6), the at least one pump (7), the intake line (8), the discharge line (9), the overflow line (10) and the branch line (13) are arranged outside the sauna cabin (2).

2. Apparatus according to Claim 1, **characterized in that** the pump (7) can be controlled remotely in wireless fashion via the control electronics (6) and via a radio transmitter (18), which is arranged within the sauna cabin (2), and a radio receiver (17), which is arranged outside the sauna cabin (2).

3. Apparatus according to either of Claims 1 and 2, **characterized in that** the spray device (12) comprises an interchangeable tube which extends through the wall (11) of the sauna cabin (2), is screw-connected in a releaseable manner to said wall (11), runs above the stone packing (3) of the sauna stove (1) within the sauna cabin (2) and has a row of openings (15) through which the liquid can exit.

4. Apparatus according to one of Claims 1 to 3, **characterized in that** the liquid located in the storage container (4) consists of water or of an infusion mixture of water with fragrances and/or essential oils.

5. Apparatus according to one of Claims 1 to 4, **characterized by** the presence, outside the sauna cabin (2), of a plurality of storage containers (4) each with a pump (7) of control electronics (6) and filled with infusion mixtures with different fragrance and/or oil concentrates which can be selected by the pumps (7), which can be controlled remotely via the control electronics (6).

6. Apparatus according to one of Claims 1 to 4, **characterized by** the presence of just one storage container (4) comprising a plurality of chambers which are filled with infusion mixtures with different fragrance and/or oil concentrates, wherein the intake line (8) is divided up in accordance with the number of chambers and is provided with closing devices (19), which can be controlled remotely via the control electronics (6) and via which the desired fragrance and/or oil concentrates can be selected.

7. Apparatus according to Claim 6, **characterized in that** the closing devices (19) comprise solenoid valves.

8. Apparatus according to one of Claims 4 to 7, **characterized in that** a magnetic stirrer (16) is fitted beneath the storage container (4), for the purpose of stirring the infusion mixture.

9. Apparatus according to Claim 8, **characterized in that** the control electronics (6), the pump (7), the magnetic stirrer (16) and the radio receiver (17) are supplied with power, at a safe operation voltage of around 12 V/DC, from a power adaptor (14) arranged outside the sauna cabin (2).

10. Apparatus according to either of Claims 8 and 9, **characterized in that** the storage container (4) with the magnetic stirrer (16), the pump (7) and the control electronics (6) with the radio receiver (17) are each accommodated in separate housings (5).

## Revendications

1. Dispositif pour le déversement pouvant être commandé à distance de liquide sur le lit de pierre (3) d'un four de sauna (1), lequel dispositif contient au moins un réservoir (4) pouvant être rempli avec le liquide et au moins une pompe (7) pouvant être commandée à distance par le biais d'une électronique de commande (6), qui aspire le liquide à partir du réservoir (4) par le biais d'un conduit d'aspiration (8) et le transmet par le biais d'un conduit d'écoulement (9) à un dispositif de pulvérisation (12) disposé au-dessus du lit de pierre (3) du four de sauna (1),
**caractérisé en ce que** la commande à distance de la pompe (7) a lieu sans fil et **en ce que**, entre la pompe (7) et le conduit d'écoulement (9), est disposé un embranchement (13) par le biais duquel, dans le cas d'une entrave au passage d'écoulement à l'intérieur du conduit d'écoulement (9) et/ou du dispositif de pulvérisation (12), le liquide aspiré reflue dans le réservoir (4) par le biais d'un conduit de trop-plein (10), où le four de sauna (1) avec le lit de pierre (3) et le dispositif de pulvérisation (12) est disposé à l'intérieur d'une cabine de sauna (2) et le réservoir (4), l'électronique de commande (6), la au moins une pompe (7), le conduit d'aspiration (8), le conduit d'écoulement (9), le conduit de trop-plein (10) et l'embranchement (13) sont disposés à l'extérieur de la cabine de sauna (2).

2. Dispositif selon la revendication 1, **caractérisé en ce que** la pompe (7) peut être commandée à distance sans fil par le biais de l'électronique de commande (6) et par le biais d'un radio-émetteur (18) disposé à l'intérieur de la cabine de sauna (2) et d'un radiorécepteur (17) disposé à l'extérieur de la cabine de sauna (2).

3. Dispositif selon l'une des revendications 1 ou 2, **caractérisé en ce que** le dispositif de pulvérisation (12) consiste en un tube pouvant être échangé, qui s'étend à travers la paroi (11) de la cabine de sauna (2) et vissé de manière amovible à cette paroi (11), qui s'étend à l'intérieur de la cabine de sauna (2) au-dessus du lit de pierre (3) du four de sauna (1) et présente une série d'ouvertures (15) pour la sortie du liquide.

4. Dispositif selon l'une des revendications 1 à 3, **caractérisé en ce que** le liquide situé dans le réservoir (4) consiste en eau ou en un mélange de déversement d'eau et de parfums et/ou d'huiles éthérées.

5. Dispositif selon l'une des revendications 1 à 4, **caractérisé en ce qu'**à l'extérieur de la cabine de sauna (2) se trouvent plusieurs réservoirs (4) avec chacun une pompe (7) avec une électronique de commande (6), qui sont remplis avec des mélanges de déversement avec différents concentrés de parfums et/ou d'huiles, qui peuvent être choisis par les pompes (7) pouvant être commandées à distance par le biais de l'électronique de commande (6).

6. Dispositif selon l'une des revendications 1 à 4, **caractérisé en ce que** seul est présent un réservoir (4) qui contient plusieurs chambres, qui sont remplies de mélanges de déversement avec différents concentrés de parfums et/ou d'huiles, où le conduit d'aspiration (8) est subdivisé d'une manière correspondant au nombre des chambres et est muni de dispositifs de fermeture (19) pouvant être commandés à distance par le biais de l'électronique de commande (6), par le biais desquels les concentrés de parfums et/ou d'huiles souhaités peuvent être choisis.

7. Dispositif selon la revendication 6, **caractérisé en ce que** les dispositifs de fermeture (19) consistent en vannes magnétiques.

8. Dispositif selon l'une des revendications 4 à 7, **caractérisé en ce qu'**un agitateur magnétique (16) est monté sous le réservoir (4) pour l'agitation du mélange de déversement.

9. Dispositif selon la revendication 8, **caractérisé en ce que** l'alimentation en courant de l'électronique de commande (6), de la pompe (7), de l'agitateur magnétique (16) et du radiorécepteur (17) a lieu depuis un bloc d'alimentation (14) disposé à l'extérieur de la cabine de sauna (2) avec une tension de service sans danger d'une valeur de 12 V/CC.

10. Dispositif selon l'une des revendications 8 ou 9, **caractérisé en ce que** le réservoir (4) avec l'agitateur magnétique (16), la pompe (7), et l'électronique de commande (6) avec le radiorécepteur (17) sont disposés dans des boîtiers (5) séparés.
